# EUROPÄISCHE PATENTSCHRIFT

(11) **EP 0 609 197 B1**
(45) Veröffentlichungstag und Bekanntmachung des Hinweises auf die Patenterteilung: **04.09.1996**
(21) Anmeldenummer: 94890019.6
(22) Anmeldetag: 24.01.1994
(51) Int. Cl.: F04D 7/06

(54) **Schneckenpumpe zum Fördern von Metallschmelzen**
Screw pump for molten metal
Pompe à vis pour métal fondu

(30) Priorität: 26.01.1993 AT 116/93
(43) Veröffentlichungstag der Anmeldung: 03.08.1994
(73) Patentinhaber: ING. RAUCH FERTIGUNGSTECHNIK GESELLSCHAFT m.b.H., A-4810 Gmunden (AT)
(72) Erfinder: Rauch, Erich, Ing., A-4810 Gmunden (AT); Rapp, Josef, Ing., A-4801 Traunkirchen (AT)
(74) Vertreter: Hübscher, Heiner, Dipl.-Ing.

(56) Entgegenhaltungen:
- DE-C- 555 861
- DE-C- 868 110
- DE-C- 875 302
- US-A- 3 048 384
- US-A- 3 612 715

## Beschreibung

Die Erfindung bezieht sich auf eine Schneckenpumpe zum Fördern von Metallschmelzen mit einem über einen Montageflansch hängend abstützbaren, einen unteren Schmelzeneinlauf und einen oberen Schmelzenauslauf bildenden Pumpenrohr und einer an einem auf dem Montageflansch aufsetzbaren Antriebsmotor angebauten, innerhalb des Pumpenrohres verlaufenden Pumpenwelle, wobei im unteren Endbereich des Pumpenrohres für die im Höhenbereich zwischen Schmelzenein- und auslauf eine Förderschnecke tragende Pumpenwelle ein Führung vorgesehen ist.

Eine solche Pumpe ist aus DE-C-868 110 bekannt.

Voraussetzung für die einwandfreie Beschickung von Gießmaschinen od. dgl. ist die Möglichkeit einer funktionssicheren und dosierbaren Schmelzenförderung insbesondere aus Behältern, wie Schmelz- oder Warmhalteöfen, wobei Fördermengen meist unter 100 l/min zu bewältigen sind und es zu einem Dauereinsatz bzw. intermittierenden Betrieb kommt. Aufgrund der hohen Schmelzentemperaturen und der Verstopfungsgefahr durch Erstarren der Schmelze, die häufige Aggressivität des Schmelzmaterials, des Auftretens von Schrumpfungskräften, der temperaturbedingten Formänderungen u. dgl. werden an Fördereinrichtungen zum Fördern von Metallschmelzen höchste Anforderungen gestellt und bisher gibt es praktisch keine wirklich befriedigende Schmelzenpumpe. Die bekannten Schnekkenpumpen (z.B. DE-C-555 861) mit ihren starren, in festen Drehlagern geführten Pumpenwellen sind den dehnungsbedingten Schwierigkeiten nicht gewachsen und wegen des Einfrierens der Metallschmelzen äußerst störanfällig, Kreiselpumpen zum Entleeren von Verzinkungsöfen lassen sich nur kurzzeitig und für relativ große Fördermengen pro Zeiteiheit einsetzen, induktive oder konduktive Kolbenpumpen sind aufwendig und schließen eine kontinuierliche Förderung aus und mechanische Schöpfeinrichtungen mit ihren portionsweisen Förderungen und ihrem Platzbedarf können modernen Gießbedingungen schon gar nicht genügen. Auch andere Pumpen, z.B. US-A-3 048 384 und US-A-3 612 715, haben diese Schwierigkeiten.

Der Erfindung liegt daher die Aufgabe zugrunde, diese Mängel zu beseitigen und eine Schneckenpumpe der eingangs geschilderten Art zu schaffen, die sich bei voller Nutzung ihrer schneckenspezifischen Vorteile bestens zur Schmelzenförderung eignet.

Die Erfindung gemäß Anspruch 1 löst diese Aufgabe dadurch, daß die Pumpenwelle oberhalb des Schmelzenauslaufes ein Gelenk mit quer zur Pumpenachse verlaufender Schwenkachse, vorzugsweise ein Kreuzgelenk aufweist und die untere Wellenführung eine der Welle ein Schwenkbewegungsspiel bietende Halterung bildet. Kreuzgelenk und Wellenführung ermöglichen der Pumpenwelle neben ihrer Drehbewegung eine Ausgleichsbewegung zur Aufnahme temperaturbedingter Dehnungen und Verformungen, so daß auf rationelle Weise der funktionssichere Lauf der Schneckenpumpe gewährleistet ist. Statt des Kreuzgelenkes kann selbstverständlich auch ein Kugelgelenk oder ein anderes Gelenk mit quer zur Pumpenachse verlaufender Schwenkachse verwendet werden, das eine Art Pendelbewegung des in die Schmelze eintauchenden Wellenteiles erlaubt.

Als Wellenführung im unteren Endbereich des Pumpenrohres kann ein kugelgelenkartig abgestütztes Gleitlager aus keramischem Werkstoff oder auch ein Pendelrollenlager, vorzugsweise aus Chrom-Nickel-Stahl, vorgesehen sein, welche Lager nicht nur eine Drehbewegung und gegebenenfalls eine axiale Verschiebebewegung, sondern auch eine Schwenkbewegung der Welle im Lagerbereich zulassen.

Vorteilhaft ist es, wenn das Pumpenrohr aus einem den oberen Schmelzenauslauf bildenden Rohrstück aus Chrom-Nickel-Stahl und einem daran unten angesetzten, den Schmelzeneinlauf und die Wellenführung aufweisenden Mundstück aus keramischem Werkstoff zusammengesetzt ist, da sich so ein temperaturbeständiges, ausreichend festes und belastungsfähiges Pumpenrohr ergibt.

Bildet der Schmelzenauslauf eine sich gegenüber dem Querschnitt des Pumpenrohres erweiternde Auslaufkammer, werden im heiklen Auslaufbereich Materialschoppungen und -stauungen und damit die Gefahr funktionsstörender Erstarrungserscheinungen vermieden. Erweitert sich außerdem der lichte Querschnitt des Pumpenrohres oberhalb der Förderschnecke, läßt sich die Schmelzenströmung innerhalb des Pumpenrohres nach der Schnecke beruhigen und auch hier die Gefahr des Einfrierens des Metalls beseitigen.

Günstig ist es weiters, wenn für den Montageflansch des Pumpenrohres eine federnd nachgiebige Abstützung vorgesehen ist, da sich durch eine solche pendelnde Lagerung der Gesamtpumpe die Pumpe den Bewegungen der gegebenenfalls einfrierenden Schmelze nachgeben kann und eine durch die Schrumpfungskräfte bedingte Veränderung der Pumpengeometrie vermieden wird.

In der Zeichnung ist eine erfindungsgemäße Schneckenpumpe beispielsweise an Hand eines schematischen Axialschnittes näher veranschaulicht.

Eine Schneckenpumpe 1 zum Fördern von Metallschmelzen besteht aus einem sich über einen Montageflansch 2 hängend abstützenden Pumpenrohr 3 und einem auf dem Montageflansch 2 aufgesetzten Antriebsmotor 4 mit durch das Pumpenrohr 3 verlaufender Pumpenwelle 5, wobei der Montageflansch 2 über Stützfedern 6 beweglich an einem nur angedeuteten Deckenteil 7 eines Schmelzenbehälters od. dgl. befestigt ist. Das Pumpenrohr 3 setzt sich aus einem Rohrstück 3a aus Chrom-Nikkel-Stahl und einem unteren Mundstück 3b aus keramischem Material zusammen und bildet einen oberen Schmelzenauslauf 8 und einen unteren Schmelzeneinlauf 9. Der Schmelzenauslauf 8 weist dabei eine gegenüber dem Rohrstück 3a erweiterte Auslaufkammer 10 auf und der Schmelzeneinlauf 9 ergibt sich aus symmetrisch angeordneten Einlaßöffnungen 9a im Mundstück 3b.

Die Pumpenwelle 5 trägt oberhalb des Schmelzeneinlaufes 9 im Bereich des Mundstückes 3b eine Förderschnecke 11, wobei sich das Rohrstück 3a hinsichtlich des lichten Querschnittes gegenüber dem Mundstück 3b nach der Förderschnecke 11 erweitert. In die Pumpenwelle 5 ist oberhalb des Schmelzenauslaufes 8 ein Kreuzgelenk 12 eingebaut und zur Wellenführung im Mundstück 3b gibt es ein Gleitlager 13 aus keramischem Material, das kugelgelenkartig in einer Lagerbüchse 14 eingesetzt ist.

Die Schneckenpumpe 1 ist speziell zur Schmelzenförderung geeignet, da einerseits die verwendeten Werkstoffe bei ausreichender Festigkeit und Stabilität den extremen Temperaturbedingungen im Schmelzenbad standhalten und anderseits durch die Ausgleichsbewegungsspiel bietende Wellenlagerung einer temperaturbedingte Verformung und Dehnung funktionsgerecht nachgegeben werden kann. Auch die federndpendelnde Aufhängung der gesamten Pumpe führt zu einem entsprechenden Ausgleich der Badbewegung bei einem eventuellen Einfrieren der Schmelze, wozu noch kommt, daß durch den sich erweiternden Strömungsweg innerhalb des Pumpenrohres und der sich erweiternden Auslaufkammer beim Schmelzenauslauf für eine turbulenzarme Strömung der Schmelze gesorgt wird und damit die Gefahr eines Einfrierens und Erstarrens der Schmelze innerhalb der Pumpe gebannt ist.

## Patentansprüche

1. Schneckenpumpe (1) zum Fördern von Metallschmelzen, mit einem über einen Montageflansch (2) hängend abstützbaren, einen unteren Schmelzeneinlauf (9) und einen oberen Schmelzenauslauf (8) bildenden Pumpenrohr (3) und einer an einem auf dem Montageflansch (2) aufsetzbaren Antriebsmotor (4) angebauten, innerhalb des Pumpenrohres (3) verlaufenden Pumpenwelle (5), wobei im unteren Endbereich des Pumpenrohres (3) für die im Höhenbereich zwischen Schmelzenein- und -auslauf (9, 8) eine Förderschnecke (11) tragende Pumpenwelle (5) eine Führung (13) vorgesehen ist, dadurch gekennzeichnet, daß die Pumpenwelle (5) oberhalb des Schmelzenauslaufes (8) ein Gelenk mit quer zur Pumpenachse verlaufender Schwenkachse, vorzugsweise ein Kreuzgelenk (12) aufweist und die untere Wellenführung (13) eine der Welle (5) ein Schwenk-bewegungsspiel bietende Halterung bildet.

2. Schneckenpumpe nach Anspruch 1, dadurch gekennzeichnet, daß als Wellenführung ein kugelgelenkartig abgestütztes Gleitlager (13) aus keramischem Werkstoff vorgesehen ist.

3. Schneckenpumpe nach Anspruch 1, dadurch gekennzeichnet, daß als Wellenführung ein Pendelrollenlager vorgesehen ist.

4. Schneckenpumpe nach Anspruch 1, dadurch gekennzeichnet, daß als Wellenführung die mit radialem Spiel in einem Führungsteil des Pumpenrohres sitzende Förderschnecke vorgesehen ist.

5. Schneckenpumpe nach einem der Ansprüche 1 - 4, dadurch gekennzeichnet, daß das Pumpenrohr aus einem den oberen Schmelzenauslauf (8) bildenden Rohrstück (3a) aus Chrom-Nickel-Stahl und einem daran unten angesetzten, den Schmelzeneinlauf (9) und die Wellenführung (13) aufweisenden Mundstück (3b) aus keramischem Werkstoff zusammengesetzt ist.

6. Schneckenpumpe nach einem der Ansprüche 1 - 5, dadurch gekennzeichnet, daß der Schmelzenauslauf (8) eine sich gegenüber dem Querschnitt des Pumpenrohres (3) erweiternde Auslaufkammer (10) bildet.

7. Schneckenpumpe nach einem der Ansprüche 1 - 6, dadurch gekennzeichnet, daß sich der lichte Querschnitt des Pumpenrohres (3) oberhalb der Förderschnecke (11) erweitert.

8. Schneckenpumpe nach einem der Ansprüche 1 - 7, dadurch gekennzeichnet, daß für den Montageflansch (2) des Pumpenrohres (3) eine federnd nachgiebige Abstützung (6) vorgesehen ist.

## Claims

1. A screw pump (1) for conveying molten metal, comprising a pump tube (3) which forms a bottom melt inlet (9) and a top melt outlet (8) and which is adapted to be suspended by means of a mounting flange (2), and a pump shaft (5) which extends inside the pump tube (3) and which is fitted on a drive motor (4) adapted to be attached to the mounting flange (2), a guide (13) being provided in the bottom end zone of the pump tube (3) for the pump shaft (5), which latter carries a feed screw (11) in the region of the height between the melt inlet (9) and the melt outlet (8), characterised in that the pump shaft (5) has above the melt outlet (8) a joint with a pivot axis extending transversely of the pump axis, preferably a universal joint (12), and the bottom shaft guide (13) forms a mounting which offers the shaft (5) clearance for pivoting movement.

2. A screw pump according to claim 1, characterised in that the shaft guide comprises a plain bearing (13) of ceramic material which is supported after the fashion of a ball joint.

3. A screw pump according to claim 1, characterised in that the shaft guide comprises a self-aligning roller bearing.

4. A screw pump according to claim 1, characterised in that the shaft guide comprises the feed screw which is mounted with radial clearance in a guide part of the pump tube.

5. A screw pump according to any one of claims 1 to 4, characterised in that the pump tube is made up of a tubular part (3a) of chromium-nickel steel, which forms the top melt outlet (8), and a mouthpiece (3b) of ceramic material which is fitted to the bottom thereof and comprises the melt inlet (9) and the shaft guide (13).

6. A screw pump according to any one of claims 1 to 5, characterised in that the melt outlet (8) forms an outlet chamber (10) which widens out relative to the cross-section of the pump tube (3).

7. A screw pump according to any one of claims 1 to 6, characterised in that the inside cross-section of the pump tube (3) widens out above the feed screw (11).

8. A screw pump according to any one of claims 1 to 7, characterised in that a resiliently flexible support (6) is provided for the mounting flange (2) of the pump tube (3).

## Revendications

1. Pompe à vis (1), pour pomper du métal liquide, avec un tube de pompe (3) susceptible de prendre appui, suspendu, par l'intermédiaire d'une bride de montage (2), constituant une admission inférieure de produit fondu (9) et une évacuation supérieure de produit fondu (8), et un arbre de pompe (5), monté sur un moteur d'entraînement (4) pouvant être installé sur la bride de montage (2) et courant à l'intérieur du tube de pompe (3), un guidage (13) étant prévu dans la zone d'extrémité inférieure du tube de pompe (3), pour l'arbre de pompe (5) portant une vis de pompe (11), dans la zone de hauteur se trouvant entre l'admission et l'évacuation de produit en fusion (9, 8), caractérisée en ce que l'arbre de pompe (5) présente au-dessus de l'évacuation de produit en fusion (8) une articulation à croisillon (12) et le guidage d'arbre inférieur (13) constitue un point de fixation, offrant un jeu de pivotement et un jeu de débattement linéaire à l'arbre (5).

2. Pompe à vis selon la revendication 1, caractérisée en ce qu'est prévu comme guidage d'arbre un palier à glissement (13), en matériau céramique, soutenu à la façon d'une articulation sphérique.

3. Pompe à vis selon la revendication 1, caractérisée en ce qu'est prévu comme guidage d'arbre un roulement à rouleaux articulé.

4. Pompe à vis selon la revendication 1, caractérisée en ce qu'est prévu comme guidage d'arbre la vis de pompe, siégeant, avec un jeu radial, dans une partie de guidage du tube de pompe.

5. Pompe à vis selon l'une des revendications 1 à 4, caractérisée en ce que le tube de pompe est constitué d'une pièce tubulaire (3a) constituant l'évacuation supérieure de produit en fusion (8), réalisée en acier au nickel-chrome, et d'une pièce d'embouchure (3b), montée au-dessous, présentant l'admission de produit en fusion (9) et le guidage d'arbre (13) et réalisée en un matériau céramique.

6. Pompe à vis selon l'une des revendications 1 à 5, caractérisée en ce que l'évacuation de produit en fusion (8) constitue une chambre d'évacuation (10) allant en s'élargissant par rapport à la section transversale du tube de pompe (3).

7. Pompe à vis selon l'une des revendications 1 à 6, caractérisée en ce que la section transversale libre du tube de pompe (3) va en s'agrandissant au-dessus de la vis de pompe (11).

8. Pompe à vis selon l'une des revendications 1 à 7, caractérisée en ce qu'un appui (9) déformable élastiquement est prévu pour la bride de montage (2) du tube de pompe (3).
